# EUROPÄISCHE PATENTSCHRIFT

(11) **EP 0 517 277 B1**
(45) Veröffentlichungstag und Bekanntmachung des Hinweises auf die Patenterteilung: **15.05.1996**
(21) Anmeldenummer: 92109682.2
(22) Anmeldetag: 09.06.1992
(51) Int. Cl.: F04C 19/00, F04C 27/00, F04D 29/08

(54) **Flüssigkeitsringgaspumpe mit fliegend gelagertem Flügelrad**
Liquid ring gas pump with overhanging impeller
Pompe à gaz à anneau liquide avec roue à aubes supportée en porte-à-faux

(30) Priorität: 07.06.1991 DE 4118844
(43) Veröffentlichungstag der Anmeldung: 09.12.1992
(73) Patentinhaber: SIHI GmbH & Co KG, D-25524 Itzehoe (DE)
(72) Erfinder: Segebrecht, Udo, W-2210 Heiligenstedten (DE)
(74) Vertreter: Glawe, Delfs, Moll & Partner

(56) Entgegenhaltungen:
- DE-B- 1 083 484
- DE-C- 758 446
- FR-A- 1 254 761

## Beschreibung

Die Erfindung betrifft eine einstufige Flüssigkeitsringgaspumpe mit auf einer Welle fliegend gelagertem Flügelrad und einem Gehäuse mit Saug- und/oder Druckraum sowie Saug- und/oder Druckstutzen an der antriebsfernen Seite der Pumpe, bei der das Flügelrad eine durchgehende Nabenbohrung besitzt, die zur Druck-/Saugraumgehäuseseite hin mit einer Abdeckplatte verschlossen ist.

Bei einer bekannten Pumpe dieser Art (DE-B 1083484) ist die Nabenbohrung nicht hinreichend gegenüber der im Gehäuse enthaltenen Flüssigkeit abgedichtet. Dies ist jedoch erforderlich, weil es anderenfalls zu Rostschäden an der Welle und aufgrund von Korrosion zur Zerstörung des Paßsitzes des Flügelrads kommen kann. Es kann auch zu Spaltkorrosion und zum Festrosten des Flügelrads kommen, das dann bei einer später notwendigen Montage nicht mehr von der Welle zu lösen ist. Bei kleinen Pumpen kann ein eingeklemmter oder eingeschrumpfter Verschlußdeckel ausreichende Dichtheit gewährleisten. Bei größeren Pumpen ist diese Art der Nabenbohrungsabdichtung jedoch nicht sicher genug und in den Fällen, in denen eine genaue axiale Fixierung des Flügelrads gegenüber der Welle erforderlich ist, auch nicht anwendbar. Bekannt ist auch eine stopfbüchsenartige Abdichtung zwischen Welle und Flügelradnabe (FR-A 1254761), bei der ein aus plastisch verformbarem Material bestehender Dichtring durch den axialen Anzug der Brille so verformt wird, daß er nicht nur Dichtheit bewirkt, sondern auch die Drehmomentübertragung. Dabei kann der Anzug der Brille mittels Schrauben erfolgen, die entweder mit der Welle oder mit der Nabe des Flügelrads zusammenwirken. Diese Anordnung erlaubt keine axiale Einstellung des Flügelrads und hat in axialer Richtung auch einen zu großen Platzbedarf.

Der Erfindung liegt daher die Aufgabe zugrunde, eine Flüssigkeitsringgaspumpe der eingangs genannten Art zu schaffen, bei der sowohl die Abdichtung der Nabenbohrung als auch die axiale Einstellbarkeit des Flügelrads mit einfachen Mitteln ohne wesentlichen zusätzlichen Platzbedarf ermöglicht werden.

Die erfindungsgemäße Lösung besteht darin, daß eine Abdeckplatte die Nabenbohrung gegenüber dem Saug- bzw. Druckraum der Pumpe abdichtet, mittels Schrauben an der Flügelradnabe befestigt ist und mit der Welle über eine Schraube zur Einstellung der axialen Stellung des Flügelrads verbunden ist.

Die Erfindung wird im folgenden anhand der Zeichnung beispielsweise beschrieben.

Fig. I zeigt im Schnitt eine Flüssigkeitsringgaspumpe, die an einen Elektromotor 1 als Blockpumpe angeflanscht ist. Im Pumpenmittelkörper 2 rotiert das Flügelrad 3, das auf der Pumpenwelle 4 befestigt ist. Der Wellendurchtritt durch das Pumpengehäuse wird durch die Gleitringdichtung 5 abgedichtet. Zur motorfernen Seite hin liegt die Steuerscheibe 6 und daran anschließend das Pumpengehäuse 7, das Lauf- und Druckstutzen sowie Saug- und Druckraum und auch die Pumpenfüße enthält. Die Nabenbohrung des Flügelrades geht durch das ganze Flügelrad hindurch und auf der zum Deckel 7 hin offenen Seite ist sie durch eine Deckplatte 8 abgedichtet, die mittels Schrauben 9 fest mit der Flügelradnabe verbunden ist.

An den Anlageflächen 10, 11 und 12 sind Dichtungen vorgesehen, in diesem Falle vorzugsweise flüssige Dichtmassen, die an diesen Stellen verhindern, daß Betriebsflüssigkeit oder Fördermedium aus irgendwelchen Räumen des Gehäusedeckels 7 in die Nabenbohrung 13 des Flügelrades 3 hineingelangen und hier zwischen Wellenstumpf und Flügelrad bzw. an der Welle allein Korrosion verursachen können. Mittels der Schraube 14 kann die axiale Stellung des Flügelrades 3 zwischen der Steuerscheibe 6 und der Rückwand des Mittelkörpers 2 fixiert werden. d.h., daß das Spiel zwischen Flügelrad, Steuerscheibe und Mittelkörperrückwand genau einstellbar ist.

## Patentansprüche

1. Einstufige Flüssigkeitsringgaspumpe mit auf einer Welle (4) fliegend gelagertem Flügelrad (3) und einem Gehäuse (7) mit Saug- und/oder Druckraum sowie Saug- und/oder Druckstutzen an der antriebsfernen Seite der Pumpe, bei der das Flügelrad (3) eine durchgehende Nabenbohrung (13) besitzt, die zur Druck-/Saugraumgehäuseseite hin mit einer Abdeckplatte (8) verschlossen ist, dadurch gekennzeichnet, daß die Abdeckplatte (8) die Nabenbohrung (13) gegenüber dem Saug- bzw. Druckraum der Pumpe abdichtet, mittels Schrauben (9) an der Flügelradnabe befestigt ist und mit der Welle (4) über eine Schraube (14) zur Einstellung der axialen Stellung des Flügelrads (3) verbunden ist.

## Claims

1. A single-stage liquid ring gas pump with an impeller (3) mounted overhung on a shaft (4) and with a housing (7) having a suction chamber and/or delivery chamber, as well as a suction connection and/or pressure connection on the side of the pump remote from the drive, in which the impeller (3) has a continuous hub bore (13) which is closed by a cover plate (8) towards the delivery/suction chamber housing side, characterised in that the cover plate (8) seals the hub bore (13) with respect to the suction chamber and/or delivery chamber of the pump, is fastened by means of screws (9) to the impeller hub and is connected to the shaft (4) via a screw (14) for adjusting the axial position of the impeller (3).

## Revendications

1. Pompe à gaz à anneau liquide à un seul étage, comprenant une roue à aubes (3) montée en porte-à-faux sur un arbre (4) et un carter (7) qui comporte une chambre d'aspiration et/ou de refoulement ainsi qu'une tubulure d'aspiration et/ou de refoulement du côté de la pompe opposé au groupe d'entraînement, la roue à aubes (3) comportant, d'une extrémité à l'autre, une forure de moyeu (13) qui est fermée par une plaque de recouvrement (8) du côté du carter à chambre d'aspiration/refoulement, caractérisée en ce que la plaque de recouvrement (8) assure l'étanchéité de la forure de moyeu (13) par rapport à la chambre d'aspiration ou de refoulement de la pompe, est fixée au moyen de vis (9) au moyeu de la roue à aubes et est raccordée à l'arbre (4) au moyen d'une vis (14) pour le réglage de la position axiale de la roue à aubes (3).
